# EUROPÄISCHE PATENTSCHRIFT

(11) **EP 4 527 251 B1**
(45) Veröffentlichungstag und Bekanntmachung des Hinweises auf die Patenterteilung: **13.05.2026**
(21) Anmeldenummer: 24200504.9
(22) Anmeldetag: 16.09.2024
(51) Int. Cl.: A47C 1/024, A47C 1/028

(54) **GRUNDGESTELL FÜR EIN SITZMÖBEL**
BASE FRAME FOR A SEAT
CADRE DE BASE POUR UN MEUBLE D'ASSISE

(30) Priorität: 21.09.2023 DE 102023125693
(43) Veröffentlichungstag der Anmeldung: 26.03.2025
(73) Patentinhaber: confer GmbH, 32052 Herford (DE)
(72) Erfinder: Kiskämper, Lars Philipp, 33803 Steinhagen (DE)
(74) Vertreter: Wickord, Wiro

(56) Entgegenhaltungen:
- WO-A1-2023/046239
- DE-U1- 29 917 299

## Beschreibung

Die Erfindung ist in Anspruch 1 definiert und betrifft Grundgestell für ein Sitzmöbel, umfassend ein Basisteil zum Aufstellen des Grundgestells auf einer Aufstellfläche, ein mit dem Basisteil kraftübertragend verbundenes Sitzteil, ein mit dem Sitzteil gelenkig verbundenes Rückenteil, ein mit dem Sitzteil gelenkig verbundenes Fußteil und eine Mehrzahl von Linearaktoren zur elektromotorischen Verstellung einer Neigung des Sitzteils relativ zu dem Basisteil, einer Neigung des Rückenteils relativ zu dem Sitzteil und einer Neigung des Fußteils relativ zu dem Sitzteil, wobei die Linearaktoren mit einer Steuerung des Grundgestells signalübertragend und energieübertragend und mit einem Rest des Grundgestells kraftübertragend verbunden sind, und wobei das Fußteil mehrere Fußteilsegmente aufweist und die Fußteilsegmente relativ zueinander derart beweglich miteinander verbunden sind, dass die Fußteilsegmente mittels mindestens eines der Linearaktoren von einer Verstaulänge des Fußteils, in der die Fußteilsegmente entlang einer Längsachse des Fußteils zusammengeklappt und/oder zusammengeschoben sind, in eine die Verstaulänge übersteigende Ausfahrlänge des Fußteils, in der die Fußteilsegmente entlang der Längsachse des Fußteils auseinandergeklappt und/oder auseinandergeschoben sind, hin und her überführbar sind, und wobei das Grundgestell zwei Linearaktoren aufweist und derart ausgebildet ist, dass lediglich mittels der zwei vorgenannten Linearaktoren einerseits eine Sitztiefenverstellung zur Einstellung einer Sitztiefe bei dem Grundgestell und andererseits eine Herz-Waage-Einstellung des Grundgestells realisierbar sind.

Das Grundgestell ist derart ausgebildet, dass das Grundgestell lediglich mittels der beiden vorgenannten Linearaktoren, ausgehend von einer Sitzeinstellung des Grundgestells mit einer ersten Sitztiefe und relativ zu dem Sitzteil eingeklapptem und in dessen Verstaulänge befindlichen Fußteil, in einem ersten Schritt in eine Loungeeinstellung des Grundgestells mit einem im Vergleich zu der Sitzeinstellung weiter nach hinten abgesenkten Rückenteil und relativ zu dem Basisteil stärker geneigtem Sitzteil, in einem zweiten Schritt in eine Loungekomforteinstellung des Grundgestells mit einer im Vergleich zu der Loungeeinstellung mit der ersten Sitztiefe größeren zweiten Sitztiefe, in einem dritten Schritt in eine Fernseheinstellung des Grundgestells mit einem im Vergleich zu der Loungekomforteinstellung relativ zu dem Sitzteil ausgeklappten und in dessen Ausfahrlänge befindlichen Fußteil und in einem vierten Schritt in eine Herz-Waage-Einstellung des Grundgestells mit einem im Vergleich zu der Fernseheinstellung weiter nach hinten abgesenkten Rückenteil und relativ zu dem Basisteil stärker geneigtem Sitzteil überführbar ist. Hierdurch sind auf der einen Seite für einen Nutzer des damit ausgestatteten Sitzmöbels wesentliche Funktionen dieses Sitzmöbels und damit des Grundgestells realisierbar; und zwar beispielsweise lediglich mittels zweier Linearaktoren. Zum anderen ist dies auf konstruktiv und fertigungstechnisch sehr einfache Art und Weise ermöglicht. Die vorgenannten Teile des Grundgestells sind somit derart miteinander verbunden und mittels der Linearaktoren zueinander bewegbar, dass das Grundgestell ausgehend von dessen Sitzeinstellung in jede der oben genannten weiteren Einstellungen ohne weitere Mittel überführbar ist. Dies gilt selbstverständlich auch in die umgekehrte Richtung, also bei der Überführung des Grundgestells ausgehend von dessen Herz-Waage-Einstellung oder einer der anderen weiteren vorgenannten Einstellungen in Richtung der Sitzeinstellung des Grundgestells. Bei der vorgenannten Loungeeinstellung, Loungekomforteinstellung und Fernseheinstellung handelt es sich um zwischen der Sitzeinstellung und der Herz-Waage-Einstellung liegende Zwischenpositionen, also Zwischeneinstellungen, des Grundgestells.

Ferner ist das Grundgestell derart ausgebildet, dass die Überführung des Grundgestells von dessen Sitzeinstellung in dessen Loungeeinstellung lediglich mittels eines ersten Linearaktors der beiden vorgenannten Linearaktoren, von dessen Loungeeinstellung in dessen Loungekomforteinstellung lediglich mittels eines zweiten Linearaktors der beiden vorgenannten Linearaktoren, von dessen Loungekomforteinstellung in dessen Fernseheinstellung lediglich mittels des zweiten Linearaktors und von dessen Fernseheinstellung in dessen Herz-Waage-Einstellung lediglich mittels des ersten Linearaktors erfolgt, wobei der erste Linearaktor kraftübertragend zwischen einer hinteren Querstrebe des Sitzteils und einer vorderen Querstrebe des Sitzteils und der zweite Linearaktor kraftübertragend zwischen der vorderen Querstrebe des Sitzteils und einer Querstrebe des Fußteils angeordnet ist. Auf diese Weise ist eine seitens der Schaltungstechnik und des Bewegungsablaufs sehr effiziente und damit vorteilhafte Ausführungsform des Grundgestells, bei lediglich zwei Linearaktoren die hierfür erforderlich sind, angegeben. Mittels dieser Ausführungsform ist dies darüber hinaus auf eine konstruktiv und fertigungstechnisch besonders einfache und robuste Art umsetzbar.

Derartige Grundgestelle für Sitzmöbel sind aus dem Stand der Technik in einer Vielzahl von Ausführungsformen bereits vorbekannt und werden unter anderem als Relaxsessel oder Fernsehsessel bezeichnet.

Siehe hierzu beispielsweise die DE 299 17 299 U1 und die WO 2023 046 239 A1.

Aufgabe der vorliegenden Erfindung ist es, ein Grundgestell für ein Sitzmöbel zu verbessern.

Zur Lösung der Aufgabe ist die Erfindung in Verbindung mit dem Oberbegriff des Patentanspruchs 1 dadurch gekennzeichnet, dass das Sitzteil zwei parallel zueinander angeordnete und mittels der hinteren und der vorderen Querstrebe verbundene Seitenbaugruppen aufweist, wobei das Grundgestell zusätzlich zu den vorgenannten Querstreben eine hintere Synchronisationsstrebe und eine vordere Synchronisationsstrebe zur Synchronisation einer Bewegung von Einzelteilen der beiden Seitenbaugruppen aufweist, und wobei die hintere Synchronisationsstrebe an einem das Rückenteil mit dem Sitzteil gelenkig verbindenden Kopplungselement jeder Seitenbaugruppe und die vordere Synchronisationsstrebe derart an dem Sitzteil angeordnet ist, dass die vordere Synchronisationsstrebe in der Sitzeinstellung des Grundgestells im Wesentlichen unmittelbar an die vordere Querstrebe angrenzend angeordnet ist.. Bevorzugterweise ist die Mehrzahl von Linearaktoren als lediglich die zwei vorgenannten Linearaktoren ausgebildet.

Der besondere Vorteil der Erfindung besteht darin, dass ein Grundgestell für ein Sitzmöbel verbessert ist. Entsprechend ist auch das mit diesem Grundgestell ausgestattete Sitzmöbel verbessert. Aufgrund der erfindungsgemäßen Ausbildung des Grundgestells für ein Sitzmöbel ist der Aufbau des Sitzteils einerseits konstruktiv und fertigungstechnisch sehr einfach sowie gewichtsparend und andererseits sehr robust realisierbar. Hierfür sorgen insbesondere auch die beiden vorgenannten Synchronisationsstreben sowie deren Positionierung relativ zu einem Rest des Sitzteils, die eine sehr gute Synchronisation der vorgenannten Einzelteile der beiden Seitenbaugruppen bei der Überführung des erfindungsgemäßen Grundgestells zwischen den einzelnen Einstellungen dieses Grundgestells gewährleistet. Entsprechend ist das für die vorgenannten Überführungen wesentliche Sitzteil sehr funktionssicher ausgebildet. Ferner ist es möglich, lediglich mittels der zwei vorgenannten Linearaktoren einerseits eine Sitztiefenverstellung zur Einstellung einer Sitztiefe bei dem Grundgestell und andererseits eine Herz-Waage-Einstellung des Grundgestells zu realisieren. Insbesondere vorteilhaft ist es, dass die Mehrzahl von Linearaktoren als lediglich die beiden vorgenannten Linearaktoren ausgebildet ist. Entsprechend sind zur Realisierung der einzelnen Einstellungen des erfindungsgemäßen Grundgestells, insbesondere der Sitztiefenverstellung zur Einstellung einer Sitztiefe bei dem Grundgestell und der Herz-Waage-Einstellung des Grundgestells, lediglich zwei Linearaktoren erforderlich. Somit ist das erfindungsgemäße Grundgestell für ein Sitzmöbel im Vergleich zu bekannten Grundgestellen für Sitzmöbel mit einem geringeren konstruktiven und fertigungstechnischen Aufwand realisierbar als die üblichen Grundgestelle für Sitzmöbel.

Grundsätzlich ist das erfindungsgemäße Grundgestell nach Art, Funktionsweise, Material und Dimensionierung in weiten geeigneten Grenzen frei wählbar. Entsprechend sind auch die Einstellungen des erfindungsgemäßen Grundgestells, also das Verfahren des Grundgestells in voneinander verschiedene Positionen des Grundgestells mit jeweils vorher festgelegten Positionen der einzelnen vorgenannten Teile des Grundgestells relativ zueinander, in weiten geeigneten Grenzen frei wählbar.

Eine vorteilhafte Weiterbildung des erfindungsgemäßen Grundgestells sieht vor, dass die vorgenannten Einstellungen des Grundgestells separat ansteuerbar sind, bevorzugt, dass die jeweilige vorgenannte Überführung als eine stetige Bewegung ausführbar ist. Diese Ausführungsform hat ferner den weiteren Vorteil, dass die gewünschte Einstellung des Grundgestells von einem Nutzer des Grundgestells und des damit ausgestatteten Sitzmöbels, beispielsweise mittels einer mit der Steuerung signalübertragend verbundenen Bedieneinheit des erfindungsgemäßen Grundgestells, direkt auswählbar ist. Darüber hinaus hat die bevorzugte Ausführungsform dieser Weiterbildung den zusätzlichen Vorteil, dass die Überführung von der aktuell vorliegenden Einstellung des erfindungsgemäßen Grundgestells hin zu einer von dem Nutzer gewünschten zukünftigen Einstellung des erfindungsgemäßen Grundgestells als eine im Wesentlichen fließende und damit für den Nutzer als sehr angenehm empfundene Bewegung des erfindungsgemäßen Grundgestells ausgebildet ist.

Eine weitere vorteilhafte Weiterbildung des erfindungsgemäßen Grundgestells sieht vor, dass mittels der beiden Linearaktoren zueinander bewegbare Einzelteile des Grundgestells derart miteinander verbunden sind, dass zueinander korrespondierende Endpositionen dieser Einzelteile mittels zueinander korrespondierender mechanischer Anschläge dieser Einzelteile realisierbar sind, bevorzugt, dass mittels der vorgenannten mechanischen Anschläge ein Verfahrbereich des Grundgestells mechanisch begrenzt ist, besonders bevorzugt, dass die mechanischen Anschläge dieser Einzelteile als eine Paarung von Bolzen und Durchgangsloch und/oder von Bolzen und Ausnehmung ausgebildet sind. Hierdurch ist ein Verfahren des erfindungsgemäßen Grundgestells in dessen jeweilige Endposition auf konstruktiv, fertigungstechnisch und schaltungstechnisch sehr einfache Art und Weise realisierbar. Ferner ist mittels dieser Weiterbildung, auch in einem etwaigen Fehlerfall, ein ungewünschtes Überfahren der jeweiligen Endposition des erfindungsgemäßen Grundgestells wirksam verhindert. Dies gilt besonders für die bevorzugte Ausführungsform dieser Weiterbildung, wobei der Verfahrbereich zum Beispiel auf der einen Seite durch die Sitzeinstellung und auf der anderen Seite durch die Herz-Waage-Einstellung des erfindungsgemäßen Grundgestells definiert, also beschränkt, sein kann. Die besonders bevorzugte Ausführungsform dieser Weiterbildung gibt darüber hinaus konstruktiv und fertigungstechnisch sehr einfach umsetzbare und robuste Ausbildungen der mechanischen Anschläge an.

Eine andere vorteilhafte Weiterbildung des erfindungsgemäßen Grundgestells sieht vor, dass das Grundgestell derart ausgebildet ist, dass die Überführung von der Sitzeinstellung des Grundgestells in die Herz-Waage-Einstellung des Grundgestells oder eine zwischen der Sitzeinstellung und der Herz-Waage-Einstellung positionierten Zwischeneinstellung des Grundgestells in Kombination mit einer Bewegung des Sitzteils parallel zu der Aufstellfläche nach vorne erfolgt. Auf diese Weise ist bei dem erfindungsgemäßen Grundgestell und damit bei dem damit ausgestatteten Sitzmöbel zusätzlich eine sogenannte Wall-away-Funktion realisierbar, so dass das Sitzmöbel mit dem erfindungsgemäßen Grundgestell in dessen Sitzeinstellung sehr nahe an einer Wand positioniert werden kann, ohne, dass dadurch die weitere von der Sitzeinstellung abweichende Einstellungen des erfindungsgemäßen Grundgestells beeinträchtigt sind. Dies deshalb, weil das erfindungsgemäße Grundgestell bei dessen Überführung von dessen Sitzeinstellung in eine der weiteren Einstellungen des erfindungsgemäßen Grundgestells, bei denen das Rückenteil im Vergleich zu der Sitzeinstellung weiter nach hinten abgesenkt ist, mit dem Sitzteil zusätzlich nach vorne und damit weg von der vorgenannten Wand verfahren wird. Die vorgenannte Wall-away-Funktion ist beispielsweise ebenfalls lediglich mittels der beiden vorgenannten Linearaktoren zur Einstellung der Sitztiefe und andererseits zur Realisierung der Herz-Waage-Einstellung ermöglicht. Erfindungsgemäß bedeutet eine Bewegung eines Teils oder Einzelteils des Grundgestells nach vorne eine Bewegung in Richtung des Fußteils des Grundgestells, während eine Bewegung eines Teils oder Einzelteils des Grundgestells nach hinten eine Bewegung in Richtung des Rückenteils des Grundgestells bedeutet. Teile des Grundgestells sind die oben explizit genannten Teile des Grundgestells, also Basisteil, Sitzteil, Rückenteil, Fußteil, während Einzelteile des Grundgestells nicht explizit genannt und bezeichnet sind.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter. Es zeigen:
- Fig. 1a-d: ein Ausführungsbeispiel des erfindungsgemäßen Grundgestells in vier verschiedenen Darstellungen, mit dem Grundgestell in dessen Sitzeinstellung,
- Fig. 2a, b: das Ausführungsbeispiel in zwei verschiedenen Darstellungen, mit dem Grundgestell in dessen Loungeeinstellung,
- Fig. 3a, b: das Ausführungsbeispiel in zwei verschiedenen Darstellungen, mit dem Grundgestell in dessen Loungekomforteinstellung,
- Fig. 4a, b: das Ausführungsbeispiel in zwei verschiedenen Darstellungen, mit dem Grundgestell in dessen Fernseheinstellung,
- Fig. 5a, b: das Ausführungsbeispiel in zwei verschiedenen Darstellungen, mit dem Grundgestell in dessen Herz-Waage-Einstellung,
- Fig. 6a-c: das Ausführungsbeispiel in einer perspektivischen Darstellung und zwei dazu korrespondierenden Detaildarstellungen, mit dem Grundgestell in dessen Sitzeinstellung,
- Fig. 7a, b: das Ausführungsbeispiel in einer perspektivischen Darstellung mit dem Grundgestell in dessen Sitzeinstellung und in einer dazu korrespondierenden perspektivischen Einzelansicht eines Schlittenteils,
- Fig. 8a-d: das Ausführungsbeispiel in einer perspektivischen Darstellung mit dem Grundgestell in dessen Sitzeinstellung und drei korrespondierenden Detaildarstellungen,
- Fig. 9a-g: das Ausführungsbeispiel in einer perspektivischen Darstellung mit dem Grundgestell in dessen Sitzeinstellung und sechs korrespondierenden Detaildarstellungen,
- Fig. 10a-d: das Ausführungsbeispiel in einer perspektivischen Darstellung mit dem Grundgestell in dessen Sitzeinstellung und drei korrespondierenden Detaildarstellungen,
- Fig. 11a-c: das Ausführungsbeispiel in einer teilweisen Seitenansicht mit dem Grundgestell in dessen Sitzeinstellung und zwei korrespondierenden Detaildarstellungen,
- Fig. 12a-c: das Ausführungsbeispiel in einer teilweisen Seitenansicht mit dem Grundgestell in dessen Loungeeinstellung und zwei korrespondierenden Detaildarstellungen,
- Fig. 13a-c: das Ausführungsbeispiel in einer teilweisen Seitenansicht mit dem Grundgestell in dessen Loungekomforteinstellung und zwei korrespondierenden Detaildarstellungen,
- Fig. 14a-c: das Ausführungsbeispiel in einer teilweisen Seitenansicht mit dem Grundgestell in dessen Fernseheinstellung und zwei korrespondierenden Detaildarstellungen und
- Fig. 15a-c: das Ausführungsbeispiel in einer teilweisen Seitenansicht mit dem Grundgestell in dessen Herz-Waage-Einstellung und zwei korrespondierenden Detaildarstellungen.

In den Fig. 1a bis 15c ist ein Ausführungsbeispiel des erfindungsgemäßen Grundgestells für ein Sitzmöbel rein exemplarisch dargestellt.

Das Grundgestell 2 für ein nicht näher dargestelltes Sitzmöbel umfasst ein nicht dargestelltes Basisteil zum Aufstellen des Grundgestells 2 auf einer ebenfalls nicht dargestellten Aufstellfläche, ein mit dem Basisteil kraftübertragend verbundenes Sitzteil 4, ein mit dem Sitzteil 4 gelenkig verbundenes Rückenteil 6, ein mit dem Sitzteil 4 gelenkig verbundenes Fußteil 8 und eine Mehrzahl von Linearaktoren 10, 12 zur elektromotorischen Verstellung einer Neigung des Sitzteils 4 relativ zu dem Basisteil, einer Neigung des Rückenteils 6 relativ zu dem Sitzteil 4 und einer Neigung des Fußteils 8 relativ zu dem Sitzteil 4, wobei die Linearaktoren 10, 12 mit einer nicht dargestellten Steuerung des Grundgestells 2 signalübertragend und energieübertragend und mit einem Rest des Grundgestells 2 kraftübertragend verbunden sind, und wobei das Fußteil 8 mehrere nicht näher erläuterte Fußteilsegmente aufweist und die Fußteilsegmente relativ zueinander derart beweglich miteinander verbunden sind, dass die Fußteilsegmente mittels mindestens eines der Linearaktoren 12 von einer beispielsweise in der Fig. 1a dargestellten Verstaulänge des Fußteils 8, in der die Fußteilsegmente entlang einer Längsachse des Fußteils 8 zusammengeklappt und/oder zusammengeschoben sind, in eine die Verstaulänge übersteigende und beispielsweise in der Fig. 4a dargestellte Ausfahrlänge des Fußteils 8, in der die Fußteilsegmente entlang der Längsachse des Fußteils 8 auseinandergeklappt und/oder auseinandergeschoben sind, hin und her überführbar sind.

Ferner weist das Grundgestell 2 zwei Linearaktoren 10, 12, nämlich genau zwei Linearaktoren 10, 12, auf, wobei das Grundgestell 2 derart ausgebildet ist, dass lediglich mittels der zwei vorgenannten Linearaktoren 10, 12 einerseits eine Sitztiefenverstellung zur Einstellung einer Sitztiefe bei dem Grundgestell 2 und andererseits eine in den Fig. 5a, 5b dargestellte Herz-Waage-Einstellung des Grundgestells 2 realisierbar sind. Die mittels der vorgenannten Sitztiefenverstellung einstellbaren zwei voneinander verschiedenen Sitztiefen sind beispielsweise einerseits in den Fig. 1a, 1b und andererseits in den Fig. 3a, 3b dargestellt.

Das Grundgestell 2 ist hier derart ausgebildet, dass das Grundgestell 2 lediglich mittels der beiden vorgenannten Linearaktoren 10, 12 ausgehend von der in den Fig. 1a bis 1d dargestellten Sitzeinstellung des Grundgestells 2 mit einer ersten Sitztiefe und relativ zu dem Sitzteil 4 eingeklapptem und in dessen Verstaulänge befindlichen Fußteil 8, in einem ersten Schritt in eine in den Fig. 2a, 2b dargestellten Loungeeinstellung des Grundgestells 2 mit einem im Vergleich zu der Sitzeinstellung weiter nach hinten abgesenkten Rückenteil 6 und relativ zu dem Basisteil stärker geneigtem Sitzteil 4, in einem zweiten Schritt in eine in den Fig. 3a, 3b dargestellte Loungekomforteinstellung des Grundgestells 2 mit einer im Vergleich zu der Loungeeinstellung mit der ersten Sitztiefe größeren zweiten Sitztiefe, in einem dritten Schritt in eine in den Fig. 4a, 4b dargestellte Fernseheinstellung des Grundgestells 2 mit einem im Vergleich zu der Loungekomforteinstellung relativ zu dem Sitzteil 4 ausgeklappten und in dessen Ausfahrlänge befindlichen Fußteil 8 und in einem vierten Schritt in eine in den Fig. 5a, 5b dargestellte Herz-Waage-Einstellung des Grundgestells 2 mit einem im Vergleich zu der Fernseheinstellung weiter nach hinten abgesenkten Rückenteil 6 und relativ zu dem Basisteil stärker geneigtem Sitzteil 4 überführbar ist, wobei die vorgenannten Einstellungen des Grundgestells 2 separat ansteuerbar sind, nämlich derart, dass die jeweilige vorgenannte Überführung als eine stetige Bewegung ausführbar ist. Siehe hierzu eine Zusammenschau der Fig. 1a bis 5b. Ein nicht dargestellter Nutzer des mit dem Grundgestell 2 ausgestatteten Sitzmöbels hat also die Möglichkeit, jede der vorgenannten Einstellungen des Grundgestells 2 separat anzufahren, beispielsweise durch eine Auswahl der gewünschten Einstellung mittels einer mit der Steuerung signalübertragend verbundenen, nicht dargestellten Bedieneinheit. Selbstverständlich kann die jeweilige Einstellung nicht nur in der oben genannten Reihenfolge angefahren werden, sondern auch in der umgekehrten Reihenfolge. Das Grundgestell 2 ist zusätzlich derart ausgebildet, dass die Überführung von der Sitzeinstellung des Grundgestells 2 in die Herz-Waage-Einstellung des Grundgestells 2 oder eine der vorgenannten zwischen der Sitzeinstellung und der Herz-Waage-Einstellung positionierten Zwischeneinstellung des Grundgestells 2 in Kombination mit einer Bewegung des Sitzteils 4 parallel zu der Aufstellfläche nach vorne erfolgt, um auf diese Weise gleichzeitig eine sogenannte Wall-away-Funktion bei dem Grundgestell 2 zu realisieren. Siehe hierzu auch die diesbezüglichen Ausführungen in der Beschreibungseinleitung. Die Fig. 2a, 3a, 4a und 5a entsprechen jeweils der Fig. 1b und die Fig. 2b, 3b, 4b und 5b entsprechen jeweils der Fig. 1d.

Das Grundgestell 2 ist ferner derart ausgebildet, dass die Überführung des Grundgestells 2 von dessen Sitzeinstellung in dessen Loungeeinstellung lediglich mittels des ersten Linearaktors 10 der beiden Linearaktoren 10, 12, von dessen Loungeeinstellung in dessen Loungekomforteinstellung lediglich mittels des zweiten Linearaktors 12 der beiden Linearaktoren 10, 12, von dessen Loungekomforteinstellung in dessen Fernseheinstellung lediglich mittels des zweiten Linearaktors 12 und von dessen Fernseheinstellung in dessen Herz-Waage-Einstellung lediglich mittels des ersten Linearaktors 10 erfolgt, wobei der erste Linearaktor 10 kraftübertragend zwischen einer hinteren Querstrebe 14 des Sitzteils 4 und einer vorderen Querstrebe 16 des Sitzteils 4 und der zweite Linearaktor 12 kraftübertragend zwischen der vorderen Querstrebe 16 des Sitzteils 4 und einer Querstrebe 18 des Fußteils 8 angeordnet ist.

Erfindungsgemäß weist das Sitzteil 4 des Grundgestells 2 zwei parallel zueinander angeordnete und mittels der hinteren und der vorderen Querstrebe 14, 16 verbundene Seitenbaugruppen 20, 22 auf, wobei das Grundgestell 2 zusätzlich zu den vorgenannten Querstreben 14, 16 eine hintere Synchronisationsstrebe 24 und eine vordere Synchronisationsstrebe 26 zur Synchronisation einer Bewegung von Einzelteilen der beiden Seitenbaugruppen 20, 22 aufweist, und wobei die hintere Synchronisationsstrebe 24 an einem das Rückenteil 6 mit dem Sitzteil 4 gelenkig verbindenden Kopplungselement 28 jeder Seitenbaugruppe 20, 22 und die vordere Synchronisationsstrebe 26 derart an dem Sitzteil 4 angeordnet ist, dass die vordere Synchronisationsstrebe 26 in der Sitzeinstellung des Grundgestells 2 im Wesentlichen unmittelbar an die vordere Querstrebe 16 angrenzend angeordnet ist. Siehe hierzu insbesondere die Fig. 6a bis 6c, wobei die jeweilige Position der Details gemäß der Fig. 6b und 6c in der Fig. 6a jeweils mit einer Kreislinie markiert ist. Die Querstreben 14, 16 und die Synchronisationsstreben 24, 26 sind bei dem vorliegenden Ausführungsbeispiel mit gewindefurchenden Schrauben 30, also selbstschneidenden Schrauben 30, mit einem Rest des Sitzteils 4 kraftübertragend verbunden. Siehe hierzu beispielsweise die Fig. 10a bis 10d, wobei die jeweilige Position der Details gemäß der Fig. 10b bis 10d in der Fig. 10a jeweils mit einer Kreislinie markiert ist. Ferner weist die jeweilige Seitenbaugruppe 20, 22 eine als Schweißkonstruktion ausgebildete Stabilisierungsvorrichtung mit einem Stabilisierungsteil 32 und einem dazu längsbeweglich geführten Schlittenteil 33 zur gelenkigen Verbindung des Sitzteils 4 mit dem Fußteil 8 auf, wobei das jeweilige Schlittenteil 33 einen parallel zu der Seitenbaugruppe 20, 22 verlaufenden Grundkörper mit einem L-förmigen Querschnitt und ein an diesen Grundkörper angeschweißtes Rechteckrohr zur Halterung einer Scherenmechanik des Fußteils 8 aufweist. Zwecks Verschraubung des jeweiligen Schlittenteils 33 mit der korrespondierenden Scherenmechanik weist das Rechteckrohr an dessen freien Ende ein Flansch auf. Siehe hierzu beispielsweise die Fig. 7a, 7b, wobei in der Fig. 7b lediglich eines der beiden Schlittenteile 33 einzeln dargestellt ist. Beide Stabilisierungsteile 32 sowie beide Schlittenteile 33 sind jedoch zueinander jeweils spiegelsymmetrisch ausgebildet, so dass die Fig. 7b auch für das nicht einzeln dargestellte Schlittenteil 33 gilt. Analoges gilt für das einzeln dargestellte Stabilisierungsteil 32 gemäß der Fig. 9f und 9g.

Das Grundgestell 2 weist zusätzlich eine Mehrzahl von nicht dargestellten Federn auf, die an mittels der beiden Linearaktoren 10, 12 zueinander bewegbaren Einzelteilen des Grundgestells 2 kraftübertragend angeordnet sind, wobei hierfür erforderliche Federhalterungen 34 dieser Einzelteile jeweils aus dem korrespondierenden Einzelteil des Grundgestells 2 ausgebildet sind. Siehe hierzu beispielsweise die Fig. 8a bis 8d, wobei die jeweilige Position der Details gemäß der Fig. 8b bis 8d in der Fig. 8a jeweils mit einer Kreislinie markiert ist. Die Federhalterungen 34 können beispielsweise, wie bei dem vorliegenden Ausführungsbeispiel, aus dem jeweiligen Einzelteil ausgestanzt sein. Analog zu den vorgenannten Federhalterungen 34 sind auch in den Fig. 8a bis 8d nicht sichtbare Federhalterungen der Seitenbaugruppe 20 ausgebildet. Plattenartige Einzelteile des Grundgestells 2 sind bei dem vorliegenden Ausführungsbeispiel zumindest teilweise mit Sicken 35 und/oder auf das jeweilige Einzelteil aufgeschweißten Streben 36 versteift. Siehe hierzu die Fig. 9a bis 9g. Das jeweilige plattenartige Einzelteil kann zwecks Herstellung einer Sicke 35 beispielsweise tiefgezogen sein. Analog zu den vorgenannten Sicken 35 und Streben 36 sind auch in den Fig. 9a bis 9g nicht sichtbare Sicken und Streben der zu den dargestellten Einzelteilen korrespondierenden Einzelteile der gegenüberliegenden Seitenbaugruppe 20, 22 ausgebildet. Mittels der beiden Linearaktoren 10, 12 zueinander bewegbare Einzelteile des Grundgestells 2 sind bei dem vorliegenden Ausführungsbeispiel derart miteinander verbunden, dass zueinander korrespondierende Endpositionen dieser Einzelteile mittels zueinander korrespondierender mechanischer Anschläge dieser Einzelteile realisierbar sind, wobei mittels der vorgenannten mechanischen Anschläge ein Verfahrbereich des Grundgestells 2 mechanisch begrenzt ist, nämlich derart, dass die mechanischen Anschläge dieser Einzelteile als eine Paarung einerseits von Bolzen 38 und Durchgangsloch 40 und andererseits von Bolzen 42 und Ausnehmung 44 ausgebildet sind. Siehe hierzu die Fig. 11a bis 11c, 12a bis 12c, 13a bis 13c, 14a bis 14c und 15a bis 15c, wobei die jeweilige Position der Details gemäß der Fig. 11b und 11c, 12b und 12c, 13b und 13c, 14b und 14c sowie 15b und 15c in der korrespondierenden Fig. 11a, 12a, 13a, 14a und 15a jeweils mit einer Kreislinie markiert ist.

Nachfolgend ist die Funktionsweise des erfindungsgemäßen Grundgestells und des damit ausgestatteten Sitzmöbels gemäß dem vorliegenden Ausführungsbeispiel anhand der Fig. 1a bis 15c kurz erläutert.

Zunächst befindet sich das Grundgestell 2 in der in den Fig. 1a bis 1d dargestellten Sitzeinstellung, wobei das Fußteil 8 in der Sitzeinstellung in dessen Verstaulänge unter das Sitzteil 4 eingeklappt ist. Ferner befindet sich das Grundgestell 2 in dessen einen Endposition des Verfahrbereichs des Grundgestells 2; siehe hierzu die Fig. 11a bis 11c. Der jeweilige Kolben 13, 15 der Linearaktoren 10, 12 befindet sich jeweils in einer Einfahrlage, so dass der jeweilige Linearaktor 10, 12 einen Hubweg von 0%, also 0 cm, aufweist. Die Kolben 13, 15 sowie deren mechanische Verbindung mit der jeweiligen Querstrebe 16, 18 sind in den Fig. 1a bis 1d nicht dargestellt. Zwecks Überführung des Grundgestells 2, beispielsweise von dessen Sitzeinstellung in dessen Herz-Waage-Einstellung gemäß der Fig. 5a, 5b, betätigt der Nutzer die nicht dargestellte Bedieneinheit des Grundgestells 2 entsprechend, so dass zunächst lediglich der erste Linearaktor 10 derart angesteuert wird, dass der Kolben 13 des Linearaktors 10 etwa 1/3 eines Gesamthubwegs des Linearaktors 10 ausgefahren wird. Das Grundgestell 2 befindet sich in dessen Loungeeinstellung gemäß der Fig. 2a, 2b und der Fig. 12a bis 12c. Nach dem Erreichen der Loungeeinstellung des Grundgestells 2 wird der zweite Linearaktor 12 mittels der Steuerung derart angesteuert, dass der Kolben 15 des zweiten Linearaktors 12 ebenfalls etwa 1/3 eines Gesamthubwegs des Linearaktors 12 ausgefahren wird. Das Grundgestell 2 befindet sich in dessen Loungekomforteinstellung gemäß der Fig. 3a, 3b und der Fig. 13a bis 13c. Anschließend wird der Linearaktor 12 mittels der Steuerung derart angesteuert, dass der Kolben 15 des Linearaktors 12 weiter ausfährt, nämlich bis der Gesamthubweg des Linearaktors 12 realisiert ist. Das Grundgestell 2 befindet sich in dessen Fernseheinstellung gemäß der Fig. 4a, 4b und der Fig. 14a bis 14c, wobei das Fußteil 8 einerseits von dessen Einklapplage in eine Ausklapplage und andererseits von dessen Verstaulänge in dessen Ausfahrlänge überführt worden ist. Schließlich wird der Kolben 13 des Linearaktors 10 weiter ausgefahren, nämlich bis der Gesamthubweg des Linearaktors 10 ebenfalls realisiert ist. Das Grundgestell 2 befindet sich in dessen Herz-Waage-Einstellung gemäß der Fig. 5a, 5b und der Fig. 15a bis 15c. Wie aus den Fig. 15a bis 15c ferner hervorgeht, befindet sich das Grundgestell 2 gleichzeitig in dessen anderen Endposition des Verfahrbereichs des Grundgestells 2.

Selbstverständlich ist es nicht zwingend erforderlich, die Verstellung des Grundgestells 2 in der oben erläuterten Art und Weise von dessen Sitzeinstellung bis zu dessen Herz-Waage-Einstellung durchzuführen. Stattdessen ist es mittels der Erfindung gemäß dem vorliegenden Ausführungsbeispiel möglich, jede der vorgenannten Einstellungen des Grundgestells 2 analog dazu anzufahren, also einzustellen. Entsprechend kann das Grundgestell 2 beispielsweise mittels einer entsprechenden Bedienung an der Bedieneinheit grundsätzlich von jeder vorhergehenden Einstellung des Grundgestells 2 in jede andere gewünschte Einstellung des Grundgestells 2 verfahren werden. Beispielsweise kann die Verstellung auch in umgekehrter Reihenfolge, also beispielsweise von der Herz-Waage-Einstellung des Grundgestells 2 in dessen Sitzeinstellung erfolgen. Entsprechend werden die vorgenannten Verstellschritte dann in umgekehrter Reihenfolge durchlaufen.

Die Erfindung ist nicht auf das vorliegende Ausführungsbeispiel beschränkt. Siehe hierzu zum Beispiel die diesbezüglichen Ausführungen zu optionalen oder alternativen Ausführungsformen der Erfindung in der Beschreibungseinleitung und in der textlichen Erläuterung des Ausführungsbeispiels.

### Bezugszeichenliste

- 2: Grundgestell
- 4: Sitzteil des Grundgestells 2
- 6: Rückenteil des Grundgestells 2
- 8: Fußteil des Grundgestells 2
- 10: Linearaktuator
- 12: Linearaktuator
- 13: Kolben des Linearaktors 10
- 14: Hintere Querstrebe des Sitzteils 4
- 15: Kolben des Linearaktors 12
- 16: Vordere Querstrebe des Sitzteils 4
- 18: Querstrebe des Fußteils 8
- 20: Seitenbaugruppe des Sitzteils 4
- 22: Seitenbaugruppe des Sitzteils 4
- 24: Hintere Synchronisationsstrebe
- 26: Vordere Synchronisationsstrebe
- 28: Kopplungselement
- 30: Schraube
- 32: Stabilisierungsteil der Seitenbaugruppe 20, 22
- 33: Schlittenteil der Seitenbaugruppe 20, 22
- 34: Federhalterung
- 35: Sicke
- 36: Aufgeschweißte Strebe
- 38: Bolzen
- 40: Durchgangsloch
- 42: Bolzen
- 44: Ausnehmung

## Patentansprüche

1. Grundgestell (2) für ein Sitzmöbel, umfassend ein Basisteil zum Aufstellen des Grundgestells (2) auf einer Aufstellfläche, ein mit dem Basisteil kraftübertragend verbundenes Sitzteil (4), ein mit dem Sitzteil (4) gelenkig verbundenes Rückenteil (6), ein mit dem Sitzteil (4) gelenkig verbundenes Fußteil (8) und eine Mehrzahl von Linearaktoren (10, 12) zur elektromotorischen Verstellung einer Neigung des Sitzteils (4) relativ zu dem Basisteil, einer Neigung des Rückenteils (6) relativ zu dem Sitzteil (4) und einer Neigung des Fußteils (8) relativ zu dem Sitzteil (4), wobei die Linearaktoren (10, 12) mit einer Steuerung des Grundgestells (2) signalübertragend und energieübertragend und mit einem Rest des Grundgestells (2) kraftübertragend verbunden sind, und wobei das Fußteil (8) mehrere Fußteilsegmente aufweist und die Fußteilsegmente relativ zueinander derart beweglich miteinander verbunden sind, dass die Fußteilsegmente mittels mindestens eines der Linearaktoren (12) von einer Verstaulänge des Fußteils (8), in der die Fußteilsegmente entlang einer Längsachse des Fußteils (8) zusammengeklappt und/oder zusammengeschoben sind, in eine die Verstaulänge übersteigende Ausfahrlänge des Fußteils (8), in der die Fußteilsegmente entlang der Längsachse des Fußteils (8) auseinandergeklappt und/oder auseinandergeschoben sind, hin und her überführbar sind, und wobei das Grundgestell (2) zwei Linearaktoren (10, 12) aufweist und derart ausgebildet ist, dass lediglich mittels der zwei vorgenannten Linearaktoren (10, 12) einerseits eine Sitztiefenverstellung zur Einstellung einer Sitztiefe bei dem Grundgestell (2) und andererseits eine Herz-Waage-Einstellung des Grundgestells (2) realisierbar sind, nämlich derart, dass das Grundgestell (2) derart ausgebildet ist, dass das Grundgestell (2) lediglich mittels der beiden vorgenannten Linearaktoren (10, 12), ausgehend von einer Sitzeinstellung des Grundgestells (2) mit einer ersten Sitztiefe und relativ zu dem Sitzteil (4) eingeklapptem und in dessen Verstaulänge befindlichen Fußteil (8), in einem ersten Schritt in eine Loungeeinstellung des Grundgestells (2) mit einem im Vergleich zu der Sitzeinstellung weiter nach hinten abgesenkten Rückenteil (6) und relativ zu dem Basisteil stärker geneigtem Sitzteil (4), in einem zweiten Schritt in eine Loungekomforteinstellung des Grundgestells (2) mit einer im Vergleich zu der Loungeeinstellung mit der ersten Sitztiefe größeren zweiten Sitztiefe, in einem dritten Schritt in eine Fernseheinstellung des Grundgestells (2) mit einem im Vergleich zu der Loungekomforteinstellung relativ zu dem Sitzteil (4) ausgeklappten und in dessen Ausfahrlänge befindlichen Fußteil (8) und in einem vierten Schritt in eine Herz-Waage-Einstellung des Grundgestells (2) mit einem im Vergleich zu der Fernseheinstellung weiter nach hinten abgesenkten Rückenteil (6) und relativ zu dem Basisteil stärker geneigtem Sitzteil (4) überführbar ist, wobei das Grundgestell (2) derart ausgebildet ist, dass die Überführung des Grundgestells (2) von dessen Sitzeinstellung in dessen Loungeeinstellung lediglich mittels eines ersten Linearaktors (10) der beiden vorgenannten Linearaktoren (10, 12), von dessen Loungeeinstellung in dessen Loungekomforteinstellung lediglich mittels eines zweiten Linearaktors (12) der beiden vorgenannten Linearaktoren (10, 12), von dessen Loungekomforteinstellung in dessen Fernseheinstellung lediglich mittels des zweiten Linearaktors (12) und von dessen Fernseheinstellung in dessen Herz-Waage-Einstellung lediglich mittels des ersten Linearaktors (10) erfolgt, und wobei der erste Linearaktor (10) kraftübertragend zwischen einer hinteren Querstrebe (14) des Sitzteils (4) und einer vorderen Querstrebe (16) des Sitzteils (4) und der zweite Linearaktor (12) kraftübertragend zwischen der vorderen Querstrebe (16) des Sitzteils (4) und einer Querstrebe (18) des Fußteils (8) angeordnet ist, **dadurch gekennzeichnet, dass** das Sitzteil (4) zwei parallel zueinander angeordnete und mittels der hinteren und der vorderen Querstrebe (14, 16) verbundene Seitenbaugruppen (20, 22) aufweist, wobei das Grundgestell (2) zusätzlich zu den vorgenannten Querstreben (14, 16) eine hintere Synchronisationsstrebe (24) und eine vordere Synchronisationsstrebe (26) zur Synchronisation einer Bewegung von Einzelteilen der beiden Seitenbaugruppen (20, 22) aufweist, und wobei die hintere Synchronisationsstrebe (24) an einem das Rückenteil (6) mit dem Sitzteil (4) gelenkig verbindenden Kopplungselement (28) jeder Seitenbaugruppe (20, 22) und die vordere Synchronisationsstrebe (26) derart an dem Sitzteil (4) angeordnet ist, dass die vordere Synchronisationsstrebe (26) in der Sitzeinstellung des Grundgestells (2) im Wesentlichen unmittelbar an die vordere Querstrebe (16) angrenzend angeordnet ist.

2. Grundgestell (2) nach Anspruch 1, **dadurch gekennzeichnet, dass** die vorgenannten Einstellungen des Grundgestells (2) separat ansteuerbar sind, bevorzugt, dass die jeweilige vorgenannte Überführung als eine stetige Bewegung ausführbar ist.

3. Grundgestell (2) nach Anspruch 1 oder 2, **dadurch gekennzeichnet, dass** die Querstreben (14, 16) und die Synchronisationsstreben (24, 26) mit gewindefurchenden Schrauben (30) mit einem Rest des Sitzteils (4) kraftübertragend verbunden sind.

4. Grundgestell (2) nach einem der Ansprüche 1 bis 3, **dadurch gekennzeichnet, dass** die jeweilige Seitenbaugruppe (20, 22) eine als Schweißkonstruktion ausgebildete Stabilisierungsvorrichtung mit einem Stabilisierungsteil (32) und einem dazu längsbeweglich geführten Schlittenteil (33) zur gelenkigen Verbindung des Sitzteils (4) mit dem Fußteil (8) aufweist, bevorzugt, dass das jeweilige Schlittenteil (33) einen parallel zu der Seitenbaugruppe (20, 22) verlaufenden Grundkörper mit einem L-förmigen Querschnitt und ein an diesen Grundkörper angeschweißtes Rechteckrohr zur Halterung einer Scherenmechanik des Fußteils (8) aufweist.

5. Grundgestell (2) nach einem der Ansprüche 1 bis 4, **dadurch gekennzeichnet, dass** das Grundgestell (2) eine Mehrzahl von Federn aufweist, die an mittels der beiden vorgenannten Linearaktoren (10, 12) zueinander bewegbaren Einzelteilen des Grundgestells (2) kraftübertragend angeordnet sind, wobei hierfür erforderliche Federhalterungen (34) dieser Einzelteile jeweils aus dem korrespondierenden Einzelteil des Grundgestells (2) ausgebildet sind.

6. Grundgestell (2) nach einem der Ansprüche 1 bis 5, **dadurch gekennzeichnet, dass** plattenartige Einzelteile des Grundgestells (2) jeweils eine Sicke (35) und/oder eine jeweils auf das jeweilige Einzelteil aufgeschweißte Strebe (36) aufweisen.

7. Grundgestell (2) nach einem der Ansprüche 1 bis 6, **dadurch gekennzeichnet, dass** mittels der beiden vorgenannten Linearaktoren (10, 12) zueinander bewegbare Einzelteile des Grundgestells (2) derart miteinander verbunden sind, dass zueinander korrespondierende Endpositionen dieser Einzelteile mittels zueinander korrespondierender mechanischer Anschläge dieser Einzelteile realisierbar sind, bevorzugt, dass mittels der vorgenannten mechanischen Anschläge ein Verfahrbereich des Grundgestells (2) mechanisch begrenzt ist, besonders bevorzugt, dass die mechanischen Anschläge dieser Einzelteile als eine Paarung von Bolzen (38) und Durchgangsloch (40) und/oder von Bolzen (42) und Ausnehmung (44) ausgebildet sind.

8. Grundgestell (2) nach einem der Ansprüche 1 bis 7, **dadurch gekennzeichnet, dass** das Grundgestell (2) derart ausgebildet ist, dass die Überführung von der Sitzeinstellung des Grundgestells (2) in die Herz-Waage-Einstellung des Grundgestells (2) oder eine zwischen der Sitzeinstellung und der Herz-Waage-Einstellung positionierten Zwischeneinstellung des Grundgestells (2) in Kombination mit einer Bewegung des Sitzteils (4) parallel zu der Aufstellfläche nach vorne erfolgt.

## Claims

1. Base frame (2) for a piece of seating furniture, comprising a base part for setting up the base frame (2) on a set-up area, a seat part (4) connected to the base part in a force-transmitting manner, a back part (6) connected to the seat part (4) in an articulated manner, a foot part (8) connected to the seat part (4) in an articulated manner and a plurality of linear actuators (10, 12) for the electromotive adjustment of an inclination of the seat part (4) relative to the base part, of an inclination of the back part (6) relative to the seat part (4) and of an inclination of the foot part (8) relative to the seat part (4), wherein the linear actuators (10, 12) are connected to a controller of the base frame (2) in a signal-transmitting and energy-transmitting manner and to a rest of the base frame (2) in a force-transmitting manner, and wherein the foot part (8) has several foot part segments and the foot part segments are connected to one another so as to be movable relative to one another in such a way that the foot part segments is transferable to and fro by means of at least one of the linear actuators (12) from a stowage length of the foot part (8), in which the foot part segments are folded together and/or pushed together along a longitudinal axis of the foot part (8), into an extension length of the foot part (8), which extension length exceeds the stowage length and in which the foot part segments are folded apart and/or pushed apart along the longitudinal axis of the foot part (8), and wherein the base frame (2) has two linear actuators (10, 12) and is formed in such a way that, on the one hand, a seat depth adjustment for setting a seat depth in the base frame (2) and, on the other hand, a heart balance setting of the base frame (2) can be embodied merely by means of the two aforementioned linear actuators (10, 12), specifically in such a way that the base frame (2) is formed in such a way that, starting from a seat setting of the base frame (2) with a first seat depth and foot part (8) folded in relative to the seat part (4) and located in the stowage length thereof, the base frame (2) is transferable merely by means of the two aforementioned linear actuators (10, 12), in a first step, into a lounge setting of the base frame (2) with a back part (6) lowered further to the rear in comparison to the seat setting and seat part (4) inclined more strongly relative to the base part, in a second step, into a lounge comfort setting of the base frame (2) with a second seat depth greater in comparison to the lounge setting with the first seat depth, in a third step, into a television setting of the base frame (2) with a foot part (8) folded out in comparison to the lounge comfort setting relative to the seat part (4) and located in the extension length thereof, and in a fourth step, into a heart balance setting of the base frame (2) with a back part (6) lowered further to the rear in comparison to the television setting and seat part (4) inclined more strongly relative to the base part, wherein the base frame (2) is formed in such a way that the transfer of the base frame (2) from its seat setting into its lounge setting is effected merely by means of a first linear actuator (10) of the two aforementioned linear actuators (10, 12), from its lounge setting into its lounge comfort setting merely by means of a second linear actuator (12) of the two aforementioned linear actuators (10, 12), from its lounge comfort setting into its television setting merely by means of the second linear actuator (12), and from its television setting into its heart balance setting merely by means of the first linear actuator (10), and wherein the first linear actuator (10) is arranged in a force-transmitting manner between a rear cross-bar (14) of the seat part (4) and a front cross-bar (16) of the seat part (4) and the second linear actuator (12) is arranged in a force-transmitting manner between the front cross-bar (16) of the seat part (4) and a cross-bar (18) of the foot part (8), **characterized in that** the seat part (4) has two side assemblies (20, 22) which are arranged parallel to one another and are connected by means of the rear and the front cross-bar (14, 16), wherein the base frame (2) has, in addition to the aforementioned cross-bars (14, 16), a rear synchronization bar (24) and a front synchronization bar (26) for synchronizing a movement of individual parts of the two side assemblies (20, 22), and wherein the rear synchronization bar (24) is arranged on a coupling element (28) of each side assembly (20, 22), which coupling element connects the back part (6) to the seat part (4) in an articulated manner, and the front synchronization bar (26) is arranged on the seat part (4) in such a way that the front synchronization bar (26) is arranged substantially directly adjacent to the front cross-bar (16) in the seat setting of the base frame (2).

2. Base frame (2) according to claim 1, **characterized in that** the aforementioned settings of the base frame (2) can be controlled separately, preferably **in that** the respective aforementioned transfer can be carried out as a continuous movement.

3. Base frame (2) according to claim 1 or 2, **characterized in that** the cross-bars (14, 16) and the synchronization bars (24, 26) are connected to a rest of the seat part (4) in a force-transmitting manner by means of self-tapping screws (30).

4. Base frame (2) according to any of claims 1 to 3, **characterized in that** the respective side assembly (20, 22) has a stabilizing device formed as a welded construction with a stabilizing part (32) and a carriage part (33) guided longitudinally movable with respect thereto for the articulated connection of the seat part (4) to the foot part (8), preferably **in that** the respective carriage part (33) has a basic body which runs parallel to the side assembly (20, 22) with an L-shaped cross section and a rectangular tube welded to this basic body for holding a scissors mechanism of the foot part (8).

5. Base frame (2) according to any of claims 1 to 4, **characterized in that** the base frame (2) has a plurality of springs which are arranged in a force-transmitting manner on individual parts of the base frame (2) movable with respect to one another by means of the two aforementioned linear actuators (10, 12), wherein spring holders (34) of these individual parts which are required for this purpose are formed in each case from the corresponding individual part of the base frame (2).

6. Base frame (2) according to any of claims 1 to 5, **characterized in that** plate-like individual parts of the base frame (2) have in each case a bead (35) and/or a bar (36) welded onto the respective individual part.

7. Base frame (2) according to any of claims 1 to 6, **characterized in that** individual parts of the base frame (2) movable with respect to one another by means of the two aforementioned linear actuators (10, 12) are connected to one another in such a way that end positions of these individual parts which correspond to one another can be embodied by means of mechanical stops of these individual parts which correspond to one another, preferably **in that** a travel range of the base frame (2) is mechanically limited by means of the aforementioned mechanical stops, particularly preferably **in that** the mechanical stops of these individual parts are formed as a pairing of bolt (38) and through-hole (40) and/or of bolt (42) and recess (44).

8. Base frame (2) according to any of claims 1 to 7, **characterized in that** the base frame (2) is formed in such a way that the transfer from the seat setting of the base frame (2) into the heart balance setting of the base frame (2) or an intermediate setting of the base frame (2) positioned between the seat setting and the heart balance setting is effected in combination with a forward movement of the seat part (4) parallel to the set-up area.

## Revendications

1. Cadre de base (2) pour un meuble d'assise comprenant une partie de base pour le montage du cadre de base (2) sur une surface de pose, une partie siège (4) reliée à la partie de base par une liaison à transmission de forces, une partie dossier (6) reliée par une articulation à la partie siège (4), une partie repose-pieds (8) reliée par une articulation à la partie siège (4), et une pluralité d'actionneurs linéaires (10, 12) pour le réglage par électromoteur d'une inclinaison de la partie siège (4) par rapport à la partie de base, d'une inclinaison de la partie dossier (6) par rapport à la partie siège (4) et d'une inclinaison de la partie repose-pieds (8) par rapport à la partie siège (4), les actionneurs linéaires (10, 12) étant connectés à une commande du cadre de base (2) de façon à transmettre des signaux et de l'énergie, et reliés par une liaison à transmission de forces avec un restant du cadre de base (2), et la partie repose-pieds (8) présentant plusieurs segments de repose-pieds, les segments de repose-pieds étant reliés entre eux de façon à être mobiles les uns par rapport aux autres et pouvant, au moyen d'au moins l'un des actionneurs linéaires (12), être déplacés pour passer d'une longueur repliée du repose-pieds (8) dans laquelle les segments de repose-pieds sont repliés ou regroupés le long d'un axe longitudinal de la partie repose-pieds (8) à une longueur déployée du repose-pieds (8) supérieure à la longueur repliée dans laquelle les segments de repose-pieds sont dépliés ou espacés le long d'un axe longitudinal de la partie repose-pieds (8), et réciproquement, et le cadre de base (2) présentant deux actionneurs linéaires (10, 12) et étant conçu pour permettre, uniquement au moyen desdits deux actionneurs linéaires (10, 12), d'une part un réglage en profondeur de l'assise pour l'ajustage d'une profondeur d'assise du cadre de base (2) et d'autre part le réglage d'une position cardio-balance du cadre de base (2), à savoir de façon telle que le cadre de base (2) puisse, uniquement au moyen desdits deux actionneurs linéaires (10, 12), partant d'un réglage de la position siège du cadre de base (2) sur une première profondeur d'assise, la partie repose-pieds (8) étant repliée par rapport à la partie siège (4) sur sa longueur de repli, en une première étape, passer en position lounge du cadre de base (2) avec une partie dossier (6) plus abaissée vers l'arrière qu'en position siège et plus inclinée par rapport à la partie de base, en une deuxième étape, passer en position lounge-confort du cadre de base (2) avec une deuxième profondeur d'assise plus profonde que la première profondeur d'assise de la position lounge, en une troisième étape passer en une position télévision du cadre de base (2) avec une partie repose-pieds (8) qui, contrairement à la position lounge-confort, est dépliée sur sa longueur déployée par rapport à la partie siège (4), et en une quatrième étape, passer en une position cardio-balance du cadre de base (2) avec une partie dossier (6) plus abaissée vers l'arrière qu'en position télévision et une partie siège (4) plus inclinée par rapport à la partie de base, le cadre de base (2) étant conçu de façon telle que le passage du cadre de base (2) de sa position siège en sa position lounge se fasse uniquement au moyen d'un premier actionneur linéaire (10) desdits deux actionneurs linéaires (10, 12), et de sa position lounge en sa position lounge-confort uniquement au moyen d'un deuxième actionneur linéaire (12) desdits deux actionneurs linéaires (10, 12), et de sa position lounge-confort en sa position télévision uniquement au moyen du deuxième actionneur linéaire (12) et de sa position télévision en sa position cardio-balance uniquement au moyen du premier actionneur linéaire (10), et le premier actionneur linéaire (10) étant agencé avec une transmission de forces entre une entretoise arrière (14) de la partie siège (4) et une entretoise (16) avant de la partie siège (4) et le deuxième actionneur linéaire (12) étant agencé avec une transmission de forces entre l'entretoise (16) avant de la partie siège (4) et une entretoise (18) de la partie repose-pieds (8), **caractérisé en ce que** la partie siège (4) présente deux ensembles latéraux (20, 22) agencés parallèlement et reliés au moyen des entretoises arrière et avant (14, 16), le cadre de base (2) présentant outre lesdites entretoises (14, 16) une entretoise de synchronisation arrière (24) et une entretoise de synchronisation avant (26) pour la synchronisation d'un mouvement des différentes pièces des deux ensembles latéraux (20, 22), l'entretoise de synchronisation arrière (24) étant disposée à un élément d'accouplement (28) de chaque ensemble latéral (20, 22) formant une liaison articulée entre la partie dossier (6) et la partie siège (4) et l'entretoise de synchronisation avant (26) étant disposée à la partie siège (4) de façon telle qu'en position siège du cadre de base (2) l'entretoise de synchronisation avant (26) soit essentiellement immédiatement contiguë à l'entretoise avant (16).

2. Cadre de base (2) selon la revendication 1, **caractérisé en ce que** les réglages susmentionnés du cadre de base (2) peuvent être commandés séparément, et que les passages entre les positions respectives susmentionnées se font de préférence sous forme de mouvements continus.

3. Cadre de base (2) selon la revendication 1 ou 2, **caractérisé en ce que** les entretoises (14, 16) et les entretoises de synchronisation (24, 26) sont reliées à un reste de la partie siège (4) par une liaison à transmission de forces au moyen de vis autofiletantes (30).

4. Cadre de base (2) selon l'une des revendications 1 à 3, **caractérisé en ce que** l'ensemble latéral respectif (20, 22) présente pour assurer la liaison articulée de la partie siège (4) avec le partie repose-pieds (8) un dispositif de stabilisation réalisé sous forme de construction soudée avec une pièce de stabilisation (32) guidant un élément coulissant (33) longitudinalement, l'élément coulissant (33) respectif présentant de préférence un corps de base de section en L parallèle à l'ensemble latéral (20, 22) et un tube rectangulaire soudé à ce corps de base pour maintenir un mécanismes à ciseaux de la partie repose-pieds (8).

5. Cadre de base (2) selon l'une des revendications 1 à 4, **caractérisé en ce que** le cadre de base (2) présente une pluralité de ressorts agencés avec une transmission de forces à des éléments du cadre de base (2) mobiles les uns par rapport aux autres au moyen des deux actionneurs linéaires (10, 12) susmentionnés, des fixations (34) requises de ces ressorts aux éléments correspondantes du cadre de base (2) étant respectivement formées dans ces éléments.

6. Cadre de base (2) selon l'une des revendications 1 à 5, **caractérisé en ce que** des éléments en forme de plaques du cadre de base (2) présentent respectivement une nervure (35) et/ou un étançon (36) respectivement soudé sur l'élément correspondant.

7. Cadre de base (2) selon l'une des revendications 1 à 6, **caractérisé en ce que** les éléments du cadre de base (2) mobiles les uns par rapport aux autres au moyen des deux actionneurs linéaires (10, 12) susmentionnés sont reliées entre eux de façon à pouvoir réaliser des positions finales correspondantes de ces éléments au moyen de butées mécaniques correspondantes pour ces éléments, de préférence en limitant mécaniquement la course du cadre de base (2) au moyen des butées mécaniques susmentionnées, et de préférence particulière en réalisant les butées mécaniques de ces éléments sous forme de paire constituée d'une cheville (38) et d'un trou traversant (40) et/ou d'une cheville (42) et d'une découpe (44).

8. Cadre de base (2) selon l'une des revendications 1 à 7, **caractérisé en ce que** le cadre de base (2) est réalisé de façon à ce que le passage de la position siège du cadre de base (2) en position cardio-balance du cadre de base (2) ou une position intermédiaire du cadre de base (2) entre la position siège et la position cardio-balance est réalisée en combinaison avec un déplacement vers l'avant de la partie siège (4) parallèlement à la surface de pose.
